# EUROPÄISCHE PATENTSCHRIFT

(11) **EP 2 102 056 B1**
(45) Veröffentlichungstag und Bekanntmachung des Hinweises auf die Patenterteilung: **16.02.2011**
(21) Anmeldenummer: 04764419.0
(22) Anmeldetag: 24.08.2004
(51) Int. Cl.: B63B 25/18

(54) **STAPELSYSTEM**
STACKING SYSTEM
SYSTEME D'EMPILAGE

(30) Priorität: 26.08.2003 AT 13382003
(43) Veröffentlichungstag der Anmeldung: 23.09.2009
(73) Patentinhaber: Ritsch, Ingomar, 6361 Breitenbach am Inn (AT)
(72) Erfinder: Ritsch, Ingomar, 6361 Breitenbach am Inn (AT)
(74) Vertreter: Petra, Elke
(86) Internationale Anmeldenummer: PCT/EP2004/009441
(87) Internationale Veröffentlichungsnummer: WO 2005/021370

(56) Entgegenhaltungen:
- DE-A- 3 444 316
- GB-A- 249 480

## Beschreibung

Die Erfindung betrifft ein Stapelsystem nach den Merkmalen des Oberbegriffs des Anspruchs 1.

Ladegut, sofern es sich nicht um Massengüter handelt, wird bevorzugt in Ladeeinheiten transportiert. So hat sich beispielsweise im Hochseetransport der so genannte ISO Container als ideale Ladeeinheit bestens bewährt. ISO Container haben aber den Nachteil, dass sie für die EURO-und Industriepaletten (metrisches Maß) nicht optimal Platz bieten.

Darüber hinaus gibt es aber auch Ladeeinheiten, wie z.B. Kontinental-Container, LKW-Wechselaufbauten - WAB, LKW-Sattelaufleger bzw. Trailer, die sich aus verschiedenen Gründen für eine Stapelung nicht eignen, weil entweder der mechanische Aufbau keine Traglasten erlaubt oder weil sie nicht mittels eines Hebekrans transportierbar sind. Ein oberhalb einer solchen Ladeeinheit an sich verfügbarer Stauraum bleibt dann ungenutzt. Nicht kranbare Fahrzeuge - Trailer, LKW, Traktoren, Baumaschinen etc. - werden deshalb im Binnen- und Seeverkehr auf Spezial- bzw. Ro-Ro-Schiffen transportiert. Bei diesen Spezialschiffen ist eine kombinierte Nutzung gemeinsam mit kranbaren Ladeeinheiten (WAB, Container) nicht möglich.

So ist beispielsweise aus DE 34 44 316 A1, das als nächstliegender Stand der Technik angesehen wird ein Eisenbahn-Fährschiff bekannt, bei dem am Bug und/oder am Heck ein Antrieb zur Höhenverstellung mehrerer Decks vorgesehen ist, Die einzelnen Decks werden zunächst auf ein piergleiches Ladeniveau und anschließend nach **horizontaler** Beladung mit dem Ladegut durch Absenken und Anheben auf ein oberes oder unteres Ladeniveau gebraucht, wobei das zuletzt beladene Deck gegebenenfalls in seiner Ladeposition verbleiben kann. Das bekannte Fährschiff enthält mehrere Halteebenen bzw. Decks, die als Bestandteil des Schiffskörpers mittels im Schiff vorgesehener Hebeeinrichtungen aus einem piergleichen Ladeniveau vertikal abgesenkt oder angehoben werden können. Jede Halteebene bzw. jedes Deck oder Zwischendeck kann dabei nur auf ihrer vollen Länge auf und ab bewegt werden. Außerdem ist die Stauhöhe zwischen den einzelnen Ebenen fest vorgegeben und über die gesamte Länge einheitlich.

Der vorliegenden Erfindung liegt deshalb die Aufgabe zu Grunde, ein Stapelsystem zu schaffen, mit dem es möglich ist, dass der verfügbare Stau- bzw. Lagerraum, wie z.B. auf Schiffen und Umschlagterminals, auch für an sich nicht stapelbare Ladeeinheiten möglichst optimal genutzt werden kann..

Diese Aufgabe wird erfindungsgemäß durch ein Stapelsystem gemäß den Merkmalen des Anspruchs 1 gelöst. Dies wird zum einen erreicht durch die Verwendung einer plattformartigen Unterlage als Fundament einer trag- und kranfähigen Haltevorrichtung für die von oben mittels einer externen Hubvorrichtung in den jeweiligen Laderaum einsetzbare Ladeeinheit und zum anderen durch eine Stapeleinrichtung, bei der zur lösbaren Befestigung dieser Unterlagen in den jeweiligen Laderäumen jeweils mehrere in vertikaler Richtung zueinander beabstandete Höhenfixierungen vorgesehen und entsprechend den jeweiligen Ladeanforderungen auswählbar sind.

Gemäß einer vorteilhaften Weiterbildung der Erfindung ist vorgesehen, dass für die Stapelung einer Ladeeinheit jeweils eine Gruppe untereinander höhengleicher Höhenfixierungen mit der Maßgabe ausgewählt wird, dass der Abstand in Bezug auf den darunter vorhandenen Laderaum unter Einhaltung eines Mindestabstandes gegenüber einer gegebenenfalls bereits dort gelagerten Ladeeinheit variabel anpassbar ist. Der Vorteil eines derart gestalteten Stapelsystems besteht darin, dass es den an sich nicht stapelbaren Ladeeinheiten aufgrund der variablen Höhenfixierung der den Ladeeinheiten fest zugeordneten Unterlagen keinen festen Abstand zu den darunter und darüber angeordneten Ladeeinheiten aufzwingt. Dieser Vorteil kann auch dann genutzt werden, wenn beispielsweise der untere Laderaum eines Binnenschiffes mit Massengut, z. B. mit Erz, Getreide oder ähnlichem beladen wird und darüber andere(*s*) Ladeeinheiten, insbesondere WAB, nicht stapelbare Container, Lastkraftwagen oder LKW-Sattelaufleger gestapelt werden.

Vorteilhafte Weiterbildungen der Erfindung ergeben sich durch die Merkmale der Unteransprüche.

Im Folgenden wird ein Ausführungsbeispiel der Erfindung an Hand der Zeichnung näher erläutert. Dabei zeigen:
- Figur 1: einen Längsschnitt durch den Laderaum eines Binnenschiffes mit einem erfindungsgemäß ausgebildeten Stapelsystem
- Figur 2: einen Querschnitt des Laderaum gemäß Fig.1 längs der Schnittlinie II-II
- Figur 3: eine plattformartige Unterlage in Draufsicht zur Verwendung in einem Stapelsystem nach den Figuren 1 und 2
- Figur 4: den Ablauf eines Ladevorgangs in einem Stapelsystem gemäß der Erfindung.

Die Figur 1 zeigt einen Ausschnitt aus dem Laderaum eines Binnenschiffes, in welchem mit Hilfe eines Stapelsystems eine Vielzahl an sich nicht stapelbarer Ladeeinheiten gelagert werden können. Das dargestellte Beispiel zeigt mehrere von einem Lastkraftwagen trennbare Ladeeinheiten, d. h. so genannte Wechselaufbauten - WAB und zwei LKW-Sattelträger - SAL, denen jeweils eine diese Ladeeinheiten tragende Unterlage 1 zugeordnet ist, mittels der die Ladeeinheit in einer vorgegebenen Stapelhöhe fixierbar ist. Zur lösbaren Befestigung dieser Unterlagen 1 sind im Stapelsystem mehrere in vertikaler Richtung zueinander beabstandete Höhenfixierungen 2 vorgesehen, wobei für eine jeweils von oben aufsetzbare Ladeeinheit im Hinblick auf eine möglichst optimale Nutzung des Stauraums vorzugsweise diejenigen Höhenfixierungen 2 ausgewählt werden, die den geringsten Abstand zur darunter liegenden Ladeeinheit zulassen.

Die Figur 2 zeigt in einer Schnittdarstellung den Laderaum gemäß Figur 1 längs der Schnittlinie II - II. Sie zeigt das Stapelsystem, das im Laderaum zwischen den durch die Außenwände des Schiffes gebildeten Trägerwänden 10 installiert ist und das durch in zwei parallelen Reihen angeordnete säulenartige Zwischenträger 12 in drei Längsbereiche unterteilt ist. An den Trägerwänden 10 und an den Zwischenträgern 12 sind jeweils mehrere in vertikaler Richtung zueinander beabstandete Höhenfixierungen 2 vorgesehen, an denen die die einzelnen Ladeeinheiten WAB, SAL tragenden plattförmigen Unterlagen 1 lösbar befestigt sind. Die Höhenfixierungen 2 sind an vertikalen, jeweils an den Trägerwänden 10 und/oder den Zwischenträgern 12 befestigten Führungselementen 5 angeordnet und als nach innen vorspringende Stützelemente ausgebildet. In Anpassung an die unterschiedlichen Höhenabmessungen einzelner Ladeeinheiten 3 werden die jeweils zugehörigen Unterlagen 1 bevorzugt an denjenigen Höhenfixierungen 2 arretiert, die den geringsten Abstand zu der darunter gelagerten Ladeeinheit zulassen. Dies ermöglicht eine weitgehend optimale Nutzung des verfügbaren Stauraums, da, wie das vorliegende Beispiel zeigt, für die beiden Unterlagen, die oberhalb der beiden im unteren Laderaum vorgesehenen Wechselaufbauten WAB befestigt sind, im Vergleich zur Unterlage, die unmittelbar oberhalb des seitlich daneben gelagerten Sattelauflegers - SAL verläuft, entsprechend niedrigere Höhenfixierungen gewählt werden können.

Die Figur 3 zeigt eine im Stapelsystem einsetzbare Unterlage 1, die als tragende Baueinheit das Fundament für eine per Kran transportierbare Ladeeinheit bilden. Die in Draufsicht dargestellte Unterlage 1 hat einen rechteckförmigen Grundriss und weist an parallelen Aussenkanten mehrere Einerbungen 4 auf. Diese Einkerbungen 4 sind so angeordnet, dass die im Stapelsystem an den Trägerwänden 10 und/oder den Zwischenträgern 12 vorgesehenen, im Querschnitt entsprechend geformten Höhenfixierungen 2 beim Einsetzen der Unterlage 1 in diese Einkerbungen 4 eingreifen.

An Hand der Figur 4 wird der Ladevorgang für eine im Stapelsystem von oben einzusetzende Unterlage 1 beispielhaft beschrieben. Die Ladeeinheit wird zunächst auf der Unterlage 1 positioniert. Anschließend wird die Unterlage 1(a) mittels des sie tragenden Krans (nicht dargestellt) so auf das Stapelsystem ausgerichtet, dass die einzelnen Einkerbungen 4 der Unterlage 1 fluchtend in die vertikal verlaufenden Führungselementen 5 bzw. in die entlang dieser Führungselemente 5 angeordneten und nach innen vorspringenden Höhenfixierungen eintauchen. Sobald die Unterlage soweit abgesenkt worden ist, dass sie ihre vorgegebene Position innerhalb des Stapelsystems erreicht hat, wobei die Unterlage unmittelbar oberhalb einer Gruppe höhengleicher Höhenfixierungen 2 angehalten wird, wird die Unterlage (siehe die Stellung 1 (b)) horizontal seitlich so weit verschoben, dass die Unterlage auf den Höhenfixierungen, die nunmehr die Funktion von Stützelementen übernehmen, aufliegen. Beim Entladen erfolgt dieser Vorgang in umgekehrter Reihenfolge, d.h. die Unterlage wird zunächst so weit zurück geschoben, bis die Einkerbungen 4 der Unterlage 1 wieder fluchtend zu den Führungselementen 5 der Stapeleinrichtung verlaufen. Anschließend lässt sich dann die Unterlage nach oben aus dem Stapelsystem herausheben.

Die Unterlage ist vorteilhaft so ausgeführt, dass sie direkt als Ladeeinheit dienen kann. Sie ist zweckmäßig auch mit Halterungen versehen, mit denen sie auf Trägerfahrzeugen befestigt werden kann.

## Patentansprüche

1. Stapelsystem zum Einsatz an immobilen und mobilen Standorten, insbesondere auf Schiffen, für an sich nicht stapelbares Ladegut, unter Verwendung von das Ladegut aufnehmenden Haltevorrichtungen in einer aus Trägern bzw. Trägerwänden und dazwischen angeordneten Laderäumen gebildeten Stapeleinrichtung
**dadurch gekennzeichnet ,dass** jedem Ladegut jeweils eine individuelle, als plattformartige Unterlage (1) ausgebildete Haltevorrichtung zugeordnet ist, dass die so gebildete Ladeeinheit (3, WAB, SAL) mittels einer externen Hubvorrichtung von oben einsetzbar ist, und dass zur Befestigung der für jeweils eine Ladeeinheit vorgesehenen Unterlagen (1) in den jeweiligen Laderäumen jeweils mehrere in vertikaler Richtung zueinander beabstandete Höhenfixierungen vorgesehen sind, die in Anpassung an die jeweiligen Ladeanforderungen und Höhenabmessungen das jeweiligen Ladegutes entsprechend wählbar sind.

2. Stapelsystem nach Anspruch 1,**dadurch gekennzeichnet.**
**dass** jeweils eine Gruppe höhengleicher Höhenfixierungen (2) mit der Maßgabe auswählbar ist, dass der Abstand in Bezug auf den darunter vorhandenen Laderaum unter Einhaltung eines Mindestabstandes gegenüber einer gegebenenfalls bereits dort gelagerten Ladeeinheit variabel anpassbar ist.

3. Stapelsystem nach Anspruch 1 oder 2,
**dadurch gekennzeichnet, dass** die Höhenfixierungen (2) der Stapeleinrichtung als nach innen vorspringende Stützelemente ausgebildet sind, die beim Einsetzen der Unterlage (1) in an gegenüberliegenden Außenkanten der Unterlage vorgesehene, im Querschnitt entsprechend geformte Einkerbungen (4) eingreifen und nach Absenkung der Unterlage auf die gewählte Stapelhöhe und nach anschließendem seitlichen Verschieben der Unterlage (1(a)) als Auflage dienen.

4. Stapelsystem nach einem der vorhergehenden Ansprüche,
**dadurch gekennzeichnet, dass** die Höhenfixierungen (2) an vertikalen, jeweils an Trägern bzw. Trägerwänden (10,12) befestigten Führungselementen (5) vorgesehen sind.

5. Stapelsystem nach einem der vorhergehenden Ansprüche,
**dadurch gekennzeichnet, dass** die Untertage (1) als eine einen rechteckförmigen Grundriss aufweisende selbsttragende Baueinheit ausgebildet und mit Halterungen zur Befestigung an Trägerfahrzeugen versehen ist.

## Claims

1. A stacking system for use on mobile or immobile locations, more specifically on ships, for per se non stackable cargo, using holding devices receiving the cargo in stacking equipment formed by carriers or carrier walls and loading space disposed between them, ***characterized in that*** an individual holding device configured as a platform-type support plate (1) is attributed to each cargo, that the loading unit (3, WAB, SAL) thus formed can be inserted from above by means of an external lifting device and that in order to fasten the support plates (1) provided for each loading unit in each loading space, several height fixations, which can each be chosen as adapted to the loading requirements and height of each cargo, are provided at a distance from each other in a vertical direction.

2. The stacking system according to claim 1, ***characterized in that*** each group of height fixations (2) can be chosen with the proviso that the distance between each fixation is variably adaptable with regard to the loading space available beneath it while observing a minimum distance from a potential loading unit already stocked there.

3. The stacking system according to claim 1 or 2, ***characterized in that*** the height fixations (2) of the stacking equipment are configured as support elements protruding inward, which engage with notches (4) provided on opposing outer edges of the support plate and shaped accordingly in cross-section, when the support plate (1) is inserted, and serve as support after lowering the support plate to the chosen stacking height and after subsequently displacing the support plate (1(a)) sideward.

4. The stacking system according to one of the afore-mentioned claims, ***characterized in that*** the height fixations (2) are provided on vertical guiding elements (5) each mounted on carriers or carrier walls (10, 12).

5. The stacking system according to one of the afore-mentioned claims, ***characterized in that*** the support plate (1) is configured as a self-supporting construction unit having a rectangular layout and is equipped with fasteners for mounting on carrier vehicles.

## Revendications

1. Système de gerbage à utiliser dans des emplacements mobiles et immobiles, en particulier sur des navires, pour des charges non empilables en elles-mêmes, en utilisant des dispositifs de maintien recevant les charges dans un dispositif de gerbage composé de supports ou de murs-support et de soutes entre eux ***caractérisé en ce qu'**un* dispositif de maintien formé d'un soutien (1) sous forme de plate-forme est affecté à chaque charge, que l'unité de chargement ainsi formée (3, WAB, SAL) peut être insérée d'en haut au moyen d'un dispositif de levage, et que pour fixer les soutiens (1) prévus pour chaque unité de chargement dans leurs soutes respectives, plusieurs fixations en hauteur disposées à distance l'une de l'autre dans la direction verticale sont prévues, celles-ci pouvant être choisies en fonction des exigences de chargement respectives et des dimensions en hauteur de la charge respective.

2. Système de gerbage selon la revendication 1, ***caractérisé en ce que*** chaque groupe de fixations en hauteur (2) positionnées à la même hauteur peut être choisi à condition que la distance par rapport à la soute disposée en dessous puisse être réajustée de manière variable en fonction d'une unité de chargement éventuellement déjà stockée là.

3. Système de gerbage selon les revendications 1 ou 2, ***caractérisé en ce que*** les fixations en hauteur (2) du dispositif de gerbage sont formées par des éléments de support saillants vers l'intérieur, qui s'engagent dans des encoches (4) correspondantes prévues sur le bord extérieur opposé du soutien, lorsque le soutien (1) est inséré, et qui servent d'appui une fois le soutien (1(a)) abaissé à la hauteur voulue et décalé latéralement.

4. Système de gerbage selon l'une quelconque des revendications précédentes, ***caractérisé en ce que*** les fixations en hauteur (2) sont prévues sur des éléments de guidage (5) verticaux respectivement montés sur des supports ou des murs-supports (10, 12)

5. Système de gerbage selon l'une quelconque des revendications précédentes ***caractérisé en ce que*** le soutien (1) est configuré en une unité de construction autoporteuse comportant un plan rectangulaire et équipée de crochets pour être amarré à des véhicules de transport.
